# FASCICULE DE BREVET EUROPEEN

(11) **EP 2 326 994 B1**
(45) Date de publication et mention de la délivrance du brevet: **02.10.2013**
(21) Numéro de dépôt: 09804538.8
(22) Date de dépôt: 28.07.2009
(51) Int. Cl.: G04B 3/04, G04B 37/10

(54) **UNITÉ DE RÉGLAGE POUR CADRAN D'HORLOGE, MONTRE MUNIE DE L'UNITÉ DE RÉGLAGE ET SON PROCÉDÉ DE RÉGLAGE**
EINSTELLUNGSEINHEIT FÜR ZIFFERNBLATT, UHR MIT DER EINSTELLUNGSEINHEIT UND EINSTELLUNGSVERFAHREN DAFÜR
TIMEPIECE DIAL ADJUSTMENT UNIT, WATCH PROVIDED WITH THE ADJUSTMENT UNIT, AND METHOD FOR ADJUSTING SAME

(30) Priorité: 05.08.2008 FR 0855411
(43) Date de publication de la demande: 01.06.2011
(73) Titulaire: Caronia, Francois, 98000 Monaco (MC)
(72) Inventeur: Caronia, Francois, 98000 Monaco (MC)
(74) Mandataire: Decobert, Jean-Pascal
(86) Numéro de dépôt international: PCT/EP2009/059707
(87) Numéro de publication internationale: WO 2010/015544

(56) Documents cités:
- WO-A-2008/072020
- CH-A- 316 833

## Description

La présente invention concerne une unité de réglage pour cadran d'horloge, une montre munie de l'unité de réglage ainsi qu'un procédé de réglage.

L'invention trouvera son application pour tout type d'horloge nécessitant des moyens de réglage et notamment pour des montres.

On connaît classiquement sur des montres, des couronnes destinées à la mise à l'heure, à régler la date, ou d'autres paramètres, représentés dans différents cadrans de la montre.

Généralement, une couronne est prévue par cadran à régler. La couronne est mobile en translation pour être ensuite actionnable en rotation. L'étape de translation est souvent malaisée car la couronne est petite et légèrement encastrée dans le boîtier de la montre.

Lorsque la montre comporte plusieurs cadrans, il est souvent nécessaire de multiplier les couronnes de réglage ce qui conduit à un boîtier chargé avec beaucoup d'éléments en relief. Ce relief est peu esthétique et constitue un risque d'accrochage pour l'utilisateur et donc de blessures ou de détérioration des couronnes.

Une seule couronne peut aussi être apte à régler différents cadrans selon sa position en translation. Ce mode de réalisation n'est pas plus facile d'utilisation car il est difficile de positionner la couronne dans une position correspondant au cadran à régler. Si la couronne n'est pas dans la position souhaitée, un autre cadran sera déréglé.

Le document WO 2008/07 2020 décrit une unité de réglage d'un cadran de montre comprenant une couronne de réglage qui peut occuper une position active et une inactive et comportant des moyens d'éjection de la position inactive à la position active.

Il existe donc le besoin de proposer une unité de réglage qui remédie à tout ou partie de ces inconvénients et qui soit facile d'utilisation.

À cet effet, la présente invention concerne une unité de réglage pour cadran d'horloge comprenant au moins une couronne de réglage apte à prendre au moins deux positions: une position de réglage dans laquelle elle est apte à régler le cadran et une position inactive où elle n'est pas apte à régler le cadran.

De manière caractéristique, l'unité de réglage comprend des moyens d'éjection de la couronne de réglage de la position inactive à la position de réglage. L'unité de réglage comprend en outre, des moyens de commande agencés pour contrôler des moyens de verrouillage destinés à verrouiller la couronne de réglage dans une position inactive.

L'unité de réglage selon l'invention permet une grande facilité d'utilisation: la couronne de réglage est très facilement activable grâce aux moyens d'éjection avantageusement commandés par les moyens de commande. Ainsi, l'utilisateur n'a pas besoin d'effectuer un mouvement en translation sur la couronne de réglage pour la déplacer dans une position de réglage, puisque cette translation est automatique grâce aux moyens d'éjection.

De ce fait, l'unité de réglage selon l'invention est apte à être intégrée à un boîtier de montre. En effet, la couronne de réglage est avantageusement encastrée dans le boîtier de la montre de sorte à être non accessible en position inactive. Les moyens de commande sont eux visibles et accessibles à l'utilisateur de sorte à pouvoir être facilement actionnables ce qui conduit à l'éjection de la couronne de réglage qui est alors en position de réglage apte à régler le cadran de la montre.

Cette unité de réglage selon l'invention est d'autant plus avantageuse lorsqu'il existe plusieurs cadrans à régler. Selon cette possibilité, un seul moyen de commande est suffisant pour activer deux ou plusieurs couronnes de réglage correspondant chacune à un cadran. De cette manière, les risques pour l'utilisateur de se blesser ou de s'accrocher sont limités, les couronnes de réglage étant non accessibles en position inactive et seuls les moyens de commande étant en relief sur la montre.

L'invention concerne en outre un procédé de réglage d'un cadran de montre au moyen de l'unité de réglage décrite ci-dessus.

D'autres buts et avantages apparaîtront au cours de la description qui suit d'un mode préféré de réalisation de l'invention qui n'en est cependant pas limitatif.

La présente invention concerne une unité de réglage définie par la revendication 1.

Selon des variantes préférées mais non limitatives, l'unité de réglage est telle que:
- elle comprend des moyens de verrouillage et des moyens de commande agencés pour contrôler des moyens de verrouillage destinés à verrouiller la couronne de réglage dans une position inactive
- les moyens de commande sont mobiles en rotation,
- les moyens de commande sont mobiles en translation,
- les moyens de commande comprennent une couronne munie d'une saillie.
- les moyens de verrouillage sont mobiles en translation
- les moyens de verrouillage comprennent un pêne dont une première extrémité est destinée à coopérer avec la couronne de réglage et une seconde extrémité est destinée à coopérer avec les moyens de commande,
- la première extrémité des moyens de verrouillage comprend une saillie apte à coopérer avec une gorge formée à la périphérie de la couronne de réglage,
- la deuxième extrémité des moyens de verrouillage comprend une butée inclinée apte à coopérer avec la saillie des moyens de commande.
- les moyens élastiques sont aptes à faire revenir les moyens de verrouillage d'une position apte au verrouillage de la couronne de réglage
- les moyens d'éjection comprennent un ressort monté entre une butée et la couronne de réglage
- elle comprend deux cadrans, deux couronnes de réglages et, deux moyens de verrouillage et un moyen de commande comprenant une couronne munie de deux saillies
- la couronne est mobile dans deux sens de rotation, chaque sens de rotation actionnant un des moyens de verrouillage

L'invention concerne en outre une montre comprenant une unité de réglage telle que décrite précédemment. Selon une variante, la montre est telle que la couronne de réglage, en position inactive, est encastrée dans le volume de la montre de sorte à être inaccessible.

L'invention concerne aussi un procédé de réglage d'au moins un cadran d'horloge comprenant :
- l'actionnement en rotation d'un moyen de commande,
- le déplacement de moyens de verrouillage entraînant l'éjection, par des moyens d'éjection, d'une couronne de réglage d'une position inactive à une position de réglage dans laquelle la couronne de réglage est apte à régler un cadran d'horloge.
- le réglage du cadran d'horloge par rotation de la couronne de réglage,
- le verrouillage de la couronne de réglage dans une position inactive par les moyens de verrouillage.

Les dessins ci-joints sont donnés à titre d'exemples et ne sont pas limitatifs de l'invention. Ils représentent seulement un mode de réalisation de l'invention et permettront de la comprendre aisément.
La figure 1 est une vue en perspective éclatée de l'unité de réglage selon l'invention dans une montre à deux cadrans.
Les figures 2 et 3 représentent la couronne de commandes selon respectivement une vue de l'arrière et une vue en coupe longitudinale.
Les figures 4 et 5 représentent la baïonnette destinée à la fixation de la couronne de commandes respectivement selon une vue en perspective de face et une vue de côté.
La figure 6 représente une vue en perspective des moyens de verrouillage selon l'invention.
Les figures 7 et 8 représentent la couronne de réglage respectivement en vue de côté et en coupe longitudinale faisant apparaître les moyens d'éjection.
Les figures 9 et 10 représentent le tube d'étanchéité de la couronne de réglage respectivement en perspective de face et en coupe longitudinale.
Les figures 11 et 12 représentent des vues en coupe longitudinale de la couronne de réglage dans son tube d'étanchéité et des moyens d'éjection respectivement dans une position Inactivé et de réglage.
Les figures 13 à 22 représentent la coopération des éléments de l'unité de réglage lors de leur actionnement.
Les figures 13, 15, 17, 19, 21 représentent l'unité de réglage en vue latérale.
Les figures 14, 16, 18, 20, 22 représentent l'unité de réglage en vue du dessus.

L'unité de réglage selon l'invention, est représentée sur les figures 1 et 13 à 22, intégrée à un boîtier de montre 1.

L'unité de réglage est aussi destinée à d'autres types d'horloges.

L'unité de réglage comprend au moins une couronne de réglage 3, des moyens de commande, des moyens de verrouillage 6 et des moyens d'éjection 4.

La couronne de réglage 3 est apte à régler au moins un cadran 2. Le terme couronne s'entend d'un organe manipulable, cranté ou non, et assurant l'ajustement d'au moins un paramètre de la montre ou de tout autre dispositif d'horlogerie.

Selon le mode de réalisation représenté aux figures 1 et 13 à 22, la montre 1 comprend deux cadrans 2 destinés chacun à indiquer des informations différentes: des heures différentes, date et heure...L'affichage des informations dans le cadran peut être du type aiguilles ou écran à cristaux liquides.

Telle que représentée, l'unité de réglage comprend préférentiellement deux couronnes de réglage 3 chacune correspondant au réglage d'un cadran 2 et des moyens de commande unique.

Les moyens de commande sont actionnables par l'utilisateur de sorte à contrôler les moyens de verrouillage 6. Les moyens de verrouillage 6 coopèrent avec la couronne de réglage 3 de sorte à la maintenir verrouillée dans une position inactive.

Les moyens d'éjection 4 sont destinés à éjecter la couronne de réglage 3, lorsque les moyens de verrouillage 6 l'ont libérée pour la faire passer d'une position inactive à une position de réglage.

Dans la position de réglage, la couronne de réglage 3 est apte à régler au moins un cadran 2.

Dans la position inactive, la couronne de réglage 3 n'est pas apte à régler un cadran 2. Selon une autre possibilité, dans la position inactive, la couronne de réglage 3 peut être apte à régler un cadran mais n'est pas accessible à l'utilisateur pour procéder au réglage.

Préférentiellement, lorsque la couronne de réglage 3 est dans une position inactive, elle est intégrée dans un boîtier de la montre 1 de sorte à être encastrée dans le volume du boîtier pour éviter tout risque d'accrochage, comme représenté aux figures 14 et 22.

Les moyens de commande sont préférentiellement actionnables en rotation. De manière additionnelle ou alternative, les moyens de commande peuvent être mobiles en translation, de sorte à être éloignés ou rapprochés du boîtier de la montre 1.

Ainsi, les moyens de commande sont formés par une couronne 5 avantageusement montée sur une baïonnette 14. La couronne 5 comprend avantageusement au moins une saillie 7 destinée à coopérer avec les moyens de verrouillage 6. Dans le mode de réalisation présenté, la couronne 5 comprend deux saillies 7, chacune destinée à coopérer avec des moyens de verrouillage 6. La saillie 7 est formée préférentiellement par un axe cylindrique.

Selon le mode de réalisation où les moyens de commande sont actionnables en rotation, la couronne 5 présente avantageusement une mobilité selon une rotation de 30° gauche et de 30° droite par rapport à une position de repos. En position de repos, la couronne 5 n'est pas active. La rotation de la couronne 5, dans un premier sens de rotation, vers la droite par exemple, entraîne le déverrouillage et le passage en position active d'au moins une couronne de réglage préférentiellement située latéralement à la droite de la couronne 5.

De même, la rotation de la couronne 5, dans un deuxième sens de rotation, vers la gauche par exemple, entraîne le déverrouillage et le passage en position active d'au moins une couronne de réglage préférentiellement située latéralement à la gauche de la couronne 5. Chaque couronne de réglage est préférentiellement mobile en rotation selon un angle de rotation de 360°.

Selon un mode de réalisation, les moyens de verrouillage 6 sont formés par un pêne, préférentiellement mobile en translation, entre les moyens de commande et la couronne de réglage 3. Le pêne comprend, à une première extrémité, une saillie 8 apte à coopérer avec la couronne de réglage 3 de sorte à la verrouiller. A la deuxième extrémité, une butée inclinée 11 est apte à coopérer avec la saillie 7 de la couronne 5. Le pêne comprend avantageusement un logement 13 destiné à recevoir une butée 12 formée dans le boîtier de la montre et des moyens élastiques 10 tels un ressort, destinés à ramener le pêne dans une position apte au verrouillage de la couronne de réglage 3.

La couronne de réglage 3 comprend dans sa partie inférieure, une gorge 9 destinée à recevoir la saillie 8 des moyens de verrouillage 6. La gorge 9 est formée sur la totalité de la périphérie de la couronne de réglage 3. Préférentiellement, la gorge 9 est agencée de telle sorte que l'insertion de la saillie 8 des moyens de verrouillage 6 soit facilitée. Pour cela, la gorge 9 comprend un plan incliné 24 sur lequel la saillie 8 glisse de manière à s'insérer dans la gorge 9. Avantageusement, la saillie 8 présente aussi un plan incliné apte à coopérer avec le plan incliné 24 de la gorge 9.

L'intérieur de la gorge 9 est formé, préférentiellement, par des plans droits évitant que la butée 8 ne sorte de la gorge 9 sans être déplacée volontairement par une translation des moyens de verrouillage 6.

La couronne de réglage 3 comporte un tronc 25 apte à recevoir les moyens d'éjection 4. Avantageusement, les moyens d'éjection 4 comprennent un ressort et une butée de ressort 19 de sorte que le ressort soit en état de compression lorsque la couronne de réglage 3 est dans une position inactive telle que représentée à la figure 11 et que le ressort soit en position détendue lorsque la couronne de réglage 3 est dans une position de réglage comme représentée à la figure 12.

Selon un mode de réalisation préféré, la couronne de réglage 3 coopère avec un tube d'étanchéité 17 de sorte que lorsque l'unité de réglage selon l'invention est insérée dans une montre 1, celle-ci puisse être étanche. Le tube d'étanchéité 17 est composé d'un tronc de forme complémentaire du tronc 25 de la couronne de réglage 3 et d'une garniture 18 dans la portion supérieure du tronc du tube d'étanchéité 17 de sorte à coopérer avec le tronc 25 pour former un joint d'étanchéité.

Nous décrivons ci-après le mécanisme de fonctionnement de l'unité de réglage selon l'invention intégré dans une montre 1 tel que représenté aux figures 13 à 22.

Lors de l'utilisation de la montre 1, les couronnes de réglage 3 sont encastrées dans le boîtier de sorte à ne pas être accessibles et seule la couronne 5 des moyens de commande est accessible à l'utilisateur.

Selon un mode de réalisation préféré représenté sur les figures, la couronne 5 est disposée entre deux couronnes de réglage 3. La couronne 5 est centrale, les deux couronnes de réglage 3 sont latérales.

Figures 13 et 14: lorsque l'utilisateur souhaite régler un cadran 2, il actionne la couronne 5 dans le sens de rotation orienté vers la couronne de réglage 3 qu'il souhaite déverrouiller. La rotation de la couronne 5 entraîne une rotation de la saillie 7, solidaire de la couronne, qui se déplace le long de la butée inclinée 11 des moyens de verrouillage 6.

Figures 15 et 16: lors de la rotation, la saillie 7 est en appui sur la butée inclinée 11 conduisant à une translation du pêne des moyens de verrouillage 6 vers la couronne 5. Cette translation tend à comprimer les moyens élastiques 10 entre le logement 13 et la butée 12.

De plus, la translation du pêne est suffisante pour faire sortir la saillie 8 des moyens de verrouillage 6 de la gorge 9 de la couronne de réglage 3.

Les moyens d'éjection 4 comprenant un ressort comprimé entre la couronne de réglage 3 et une butée 19, éjectent la couronne de réglage 3 de sa position inactive encastrée dans le boîtier de la montre 1 à une position active où elle est accessible pour le réglage du cadran 2.

Figures 17 et 18: l'utilisateur relâche l'effort exercé sur la couronne 5, le ressort des moyens élastiques 10 se détend ramenant le pêne, par une translation orientée vers la couronne de réglage 3, dans une position apte au verrouillage de la couronne de réglage 3.

En même temps, la saillie 7 glisse le long de la butée inclinée 11 de sorte à ramener la couronne 5 dans sa position initiale.

L'utilisateur peut alors actionner la couronne de réglage 3 en rotation pour modifier les informations présentées dans un cadran 2.

Figures 19 et 20 : lorsque l'utilisateur a fini de régler le cadran 2, il exerce une pression sur la couronne de réglage 3 de sorte à s'opposer aux moyens d'éjection 4 et à encastrer la couronne de réglage 3 dans le boîtier de la montre 1. Lors de ce déplacement de la couronne de réglage 3, le plan incliné 24 de la gorge 9 vient au contact de la saillie 8 qui présente avantageusement aussi un plan incliné de sorte à faciliter le positionnement de la saillie 8 dans la gorge 9, figures 21 et 22.

Le même procédé est mis en oeuvre pour régler le deuxième cadran 2 de la montre 1 réglable par la deuxième couronne de réglage 3.

### REFERENCES

- 1.: Montre
- 2.: Cadran
- 3.: Couronne de réglage
- 4.: Moyens d'éjection
- 5.: Couronne
- 6.: Moyens de verrouillage
- 7.: Saillie de la couronne
- 8.: Saillie des moyens de verrouillage
- 9.: Gorge de la couronne de réglage
- 10.: Moyens élastiques
- 11.: Butée inclinée
- 12.: Butée (de ressort)
- 13.: Logement
- 14.: Baïonnette
- 15.: Cache
- 16.: Tige
- 17.: Tube d'étanchéité
- 18.: Garniture
- 19.: Butée (ressort éjection)
- 20.: Logement baïonnette
- 23.: Portion baïonnette coopérant avec la couronne
- 24.: Plan incliné
- 25.: Tronc

## Revendications

1. Unité de réglage d'au moins un cadran (2) d'horloge comprenant au moins une couronne de réglage (3) apte à prendre au moins deux positions dont une position de réglage dans laquelle elle est apte à régler le cadran (2) et une position inactive, ladite au moins une couronne de réglage (3) comprenant des moyens d'éjection (4) permettant son passage de la position inactive à la position de réglage **caractérisée en ce qu'**elle comprend des moyens de verrouillage (6) et des moyens de commande comprenant une couronne (5) munie d'au moins e saillie (7), lesdits moyens de commande étant agencés pour contrôler lesdits moyens de verrouillage (6) destinés à verrouiller la couronne de réglage (3) dans une position inactive.

2. Unité de réglage selon la revendication 1 dans laquelle les moyens de commande sont agencés mobiles en rotation.

3. Unité de réglage selon la revendication 2 dans lequel la couronne (5) est agencée mobile en rotation selon un angle de 30° gauche et 30° droite par rapport à une position de repos.

4. Unité de réglage selon une quelconque des revendications 1 à 3 dans laquelle les moyens de commande sont agencés mobiles en translation.

5. Unité de réglage selon une quelconque des revendications 1 à 4 dans laquelle les moyens de verrouillage (6) sont agencés mobiles en translation.

6. Unité de réglage selon une quelconque des revendications 1 à 5 dans laquelle les moyens de verrouillage (6) comprennent un pêne dont une première extrémité est destinée à coopérer avec la couronne de réglage (3) et une seconde extrémité est destinée à coopérer avec les moyens de commande.

7. Unité de réglage selon la revendication 6 dans laquelle la première extrémité des moyens de verrouillage comprend une saillie (8) apte à coopérer avec une gorge (9) formée à la périphérie de la couronne de réglage (3).

8. Unité de réglage selon la revendication 6 ou 7 dans laquelle la deuxième extrémité des moyens de verrouillage (6) comprend une butée inclinée (11) apte à coopérer avec la saillie (7) des moyens de commande.

9. Unité de réglage selon une quelconque des revendications 6 à 8 comprenant des moyens élastiques (10) aptes à faire revenir les moyens de verrouillage (6) dans une position apte au verrouillage de la couronne de réglage (3).

10. Unité de réglage selon une quelconque des revendications précédentes dans laquelle les moyens d'éjection (4) comprennent un ressort monté entre une butée (19) et la couronne de réglage (3).

11. Unité de réglage selon une quelconque des revendications précédentes comprenant deux cadrans (2, 2), deux couronnes de réglages (3, 3) et, deux moyens de verrouillage (6, 6), lesdits moyens de commande comprenant une couronne (5) munie de deux saillies (7, 7).

12. Unité de réglage selon la revendication 11 dans laquelle la couronne (5) est agencée mobile dans deux sens de rotation, chaque sens de rotation actionnant un des moyens de verrouillage (6).

13. Unité de réglage selon l'une quelconque des revendications précédentes dans lequel la couronne de réglage (3) est agencée mobile selon une rotation de 360°.

14. Montre (1) comprenant une unité de réglage selon une quelconque des revendications précédentes.

15. Montre selon la revendication 14 dans laquelle la couronne de réglage (3), en position inactive, est encastrée dans le volume de la montre de sorte à être inaccessible.

16. Procédé de réglage d'au moins un cadran d'horloge comprenant:
- l'actionnement en rotation d'un moyen de commande comprenant une couronne (5) munie d'au moins une saillie (7),
- le déplacement de moyens de verrouillage (6) entraînant l'éjection, par des moyens d'éjection (4), d'une couronne de réglage (3) d'une position inactive à une position de réglage dans laquelle la couronne de réglage (3) est apte à régler ledit cadran (2) d'horloge.
- le réglage du cadran (2) d'horloge par rotation de la couronne de réglage (3),
- le verrouillage de la couronne de réglage (3) dans une position inactive par les moyens de verrouillage (6).

## Patentansprüche

1. Einstellungseinheit für mindestens ein Zifferblatt (2) einer Uhr mit mindestens einem Einstellring (3), der mindestens zwei Stellungen einnehmen kann, davon eine Einstellposition, in der er das Zifferblatt (2) einstellen kann, sowie eine inaktive Stellung, wobei der mindestens eine Einstellring (3) Ausstoßvorrichtungen (4) besitzt, die sein Umstellen von der inaktiven Stellung in die Einstellposition bewirken, **gekennzeichnet dadurch, dass** sie Verriegelungseinrichtungen (6) und Betätigungseinrichtungen mit einem Ring (5) besitzt, der mindestens einen Vorsprung (7) aufweist.
wobei die genannten Betätigungseinrichtungen derart gestaltet sind, dass sie die genannten Verriegelungseinrichtungen (6) steuern, die zum Verriegeln des Einstellrings (3) in einer inaktiven Position bestimmt sind.

2. Einstellungseinheit gemäß Patentanspruch 1, bei der die Betätigungseinrichtungen drehbar gelagert sind.

3. Einstellungseinheit gemäß Patentanspruch 2, bei der der Ring (5) in einem Winkel von jeweils 30° nach links und 30° nach rechts bezogen auf eine Ruhestellung drehbar gelagert ist.

4. Einstellungseinheit gemäß einem der Patentansprüche 1 bis 3, bei der die Betätigungseinrichtungen translatorisch beweglich gelagert sind.

5. Einstellungseinheit gemäß einem der Patentansprüche 1 bis 4, bei der die Verriegelungseinrichtungen (6) translatorisch beweglich gelagert sind.

6. Einstellungseinheit gemäß einem der Patentansprüche 1 bis 5, bei der die Verriegelungseinrichtungen (6) eine Schlossfalle aufweisen, deren erstes Ende zum Zusammenwirken mit dem Einstellring (3) und deren zweites Ende zum Zusammenwirken mit den Betätigungseinrichtungen bestimmt ist.

7. Einstellungseinheit gemäß Patentanspruch 6, bei der das erste Ende der Verriegelungseinrichtungen einen Vorsprung (8) besitzt, der mit einer Nut (9) zusammenwirken kann, die auf dem Umfang des Einstellrings (3) ausgebildet ist.

8. Einstellungseinheit gemäß Patentanspruch 6 oder 7, bei der das zweite Ende der Verriegelungseinrichtungen (6) einen geneigten Anschlag (11) besitzen, der mit dem Vorsprung (7) der Betätigungseinrichtungen zusammenwirken kann.

9. Einstellungseinheit gemäß einem der Patentansprüche 6 bis 8, die elastische Vorrichtungen (10) besitzt, mit denen die Verriegelungseinrichtungen (6) in eine zur Verriegelung des Einstellrings (3) geeignete Stellung zurückgeholt werden können.

10. Einstellungseinheit gemäß einem der vorstehenden Patentansprüche, bei der die Ausstoßvorrichtungen (4) eine zwischen einem Anschlag (19) und dem Einstellring (3) montierte Feder besitzen.

11. Einstellungseinheit gemäß einem der vorstehenden Patentansprüche mit zwei Zifferblättern (2, 2), zwei Einstellringen (3, 3) und zwei Verriegelungseinrichtungen (6, 6), wobei die genannten Betätigungseinrichtungen einen Ring (5) mit zwei Vorsprüngen (7, 7) besitzen.

12. Einstellungseinheit gemäß Patentanspruch 11, bei der der Ring (5) in beiden Drehrichtungen drehbar gelagert ist, wobei in jeder Drehrichtung eine der Verriegelungseinrichtungen (6) betätigt wird.

13. Einstellungseinheit gemäß einem der vorstehenden Patentansprüche, bei der der Einstellring (3) um 360° drehbar gelagert ist.

14. Uhr (1) mit einer Einstellungseinheit gemäß einem der vorstehenden Patentansprüche.

15. Uhr gemäß Patentanspruch 14, bei der der Einstellring (3) in der inaktiven Stellung im Volumen der Uhr so eingelassen ist, dass er unzugänglich ist.

16. Einstellungsverfahren für mindestens ein Uhren-Zifferblatt bestehend aus:
- Betätigen durch Drehen einer Betätigungseinrichtung mit einem Ring (5), der mindestens einen Vorsprung (7) besitzt,
- Bewegen der Verriegelungseinrichtungen (6) zum Ausfahren eines Einstellrings (3), durch die Ausstoßvorrichtungen (4), aus einer inaktiven in eine Einstellposition, in der der Einstellring (3) das genannte Zifferblatt (2) einstellen kann.
- Einstellen des Zifferblatts (2) durch Drehen des Einstellrings (3),
- Verriegeln des Einstellrings (3) in einer inaktiven Stellung durch die Verriegelungseinrichtungen (6).

## Claims

1. Timepiece dial adjustment unit with at least one dial (2) comprising at least one adjustment ring (3) capable of adopting at least two positions, one adjustment position whereby it is able to set the dial (2) and an inactive position, the said at least one adjustment ring (3) comprising ejection means (4) to enable its changeover from the inactive position to the active adjustment position, **characterized in that** it comprises locking means (6) and control means comprising a ring (5) equipped with a protusion (7), the said control means being arranged to control the said locking means (6) used to lock the adjustment ring (3) in an inactive position.

2. Adjustment unit according to claim 1 wherein the control means are arranged to be rotationally mobile.

3. Adjustment unit according to claim 2 wherein the ring (5) is arranged to be rotationally mobile at an angle of 30° left and 30° right relative to the rest position.

4. Adjustment unit according to any one of claims 1 to 3 wherein the control means are arranged to be mobile in translation.

5. Adjustment unit according to any one of claims 1 to 4 wherein the locking means (6) are arranged to be mobile in translation.

6. Adjustment unit according to any one of claims 1 to 5 wherein the locking means (6) comprise a bolt, one end of which is designed to coact with the adjustment ring (3) and a second end is designed to coact with the control means.

7. Adjustment unit according to claim 6 wherein the first end of the locking means comprises a protusion (8) able to coact with a throat (9) formed at the periphery of the adjustment ring (3).

8. Adjustment unit according to claim 6 or 7 wherein the second end of the locking means (6) comprises an inclined stop (11) able to coact with the protusion (7) of the control means.

9. Adjustment unit according to any one of claims 6 to 8 including resilient means (10) able to return the locking means (6) to a position capable of locking the adjustment ring (3).

10. Adjustment unit according to any one of the preceding claims wherein the ejection means (4) comprise a spring fitted between a stop (19) and the adjustment ring (3).

11. Adjustment unit according to any one of the preceding claims comprising two dials (2 , 2), two adjustment rings (3, 3) and two locking means (6, 6), said control means comprising a ring (5) equipped with two protusions (7, 7).

12. Adjustment unit according to claim 11 wherein the ring (5) is arranged to be mobile in both directions of rotation, each rotation actuating one of the locking means (6).

13. Adjustment unit according to any preceding claim wherein the adjustment ring (3) is arranged to be rotationally mobile through 360°.

14. Watch (1) comprising an adjustment unit according to any one of the preceding claims.

15. Watch according to claim 14 wherein, when in the inactive position, the adjustment ring (3) is embedded inside the watch so as to be inaccessible.

16. Procedure for adjusting at least one timepiece dial comprising:
- the rotational actuation of a control means comprising a ring (5) equipped with at least one protusion (7),
- the movement of the locking means (6) driving the ejection, by the ejection means (4), of an adjustment ring (3) from an inactive position to an adjustment position in which the adjustment ring (3) is capable of adjusting the said timepiece dial (2).
- the adjustment of the timepiece dial (2) by rotating the adjustment ring (3),
- locking the adjustment ring (3) in an inactive position using the locking means (6).
